# EUROPÄISCHE PATENTSCHRIFT

(11) **EP 2 131 693 B1**
(45) Veröffentlichungstag und Bekanntmachung des Hinweises auf die Patenterteilung: **14.09.2011**
(21) Anmeldenummer: 08715718.6
(22) Anmeldetag: 09.02.2008
(51) Int. Cl.: A44B 18/00

(54) **FESTLEGESYSTEM**
FIXING SYSTEM
SYSTÈME DE FIXATION

(30) Priorität: 15.03.2007 DE 102007012433
(43) Veröffentlichungstag der Anmeldung: 16.12.2009
(73) Patentinhaber: Gottlieb Binder GmbH & Co. KG, 71088 Holzgerlingen (DE)
(72) Erfinder: POULAKIS, Konstantinos, 71157 Hildrizhausen (DE)
(74) Vertreter: Bartels & Partner
(86) Internationale Anmeldenummer: PCT/EP2008/001001
(87) Internationale Veröffentlichungsnummer: WO 2008/110238

(56) Entgegenhaltungen:
- DE-A1- 3 101 794
- FR-A- 2 463 870
- FR-A- 2 883 234
- US-A- 4 822 443
- US-A- 4 822 658
- US-A- 6 134 755

## Beschreibung

Die Erfindung bezieht sich auf ein Festlegesystem, bestehend aus zumindest einem Haftverschlussteil, das sich mit seiner Festlegeseite an der freien Seite eines Festlegeteils festlegen lässt, dessen andere Wirkseite mit einer aktivierbaren Wirksubstanz zumindest teilweise versehen ist, die aktiviert eine Festlegeverbindung mit der Festlegeseite eines Dritteils eingeht, wobei die Wirksubstanz durch Erwärmen aktivierbar ist. Bei solchen Festlegesystemen ist ein Bestandteil eines aus mehreren Teilen bestehenden Verbundes durch zumindest ein Haftverschlußteil gebildet ist.

Ein derartiges Festlegesystem ist aus US 4,822,443 bekannt geworden. Das bekannte Festlegesystem umfasst ein hakenförmige Elemente aufweisendes Befestigungsmaterial und eine Metallfolie, die über eine erste Lage eines thermoplastischen Klebemittels miteinander verbunden werden. An einer den hakenförmigen Elementen des Befestigungsmaterials entgegengesetzten Unterseite der Metallfolie ist der Verbund über eine zweite Lage von thermoplastischem Klebemittel mit einem Dritteil, wie einem Gewebe, verbindbar. Zur Ausbildung der Klebeverbindung zwischen den einzelnen Lagen bzw. Schichten wird die elektrisch leitfähige Metallfolie mit einer Spannungsquelle verbunden und auf diese Weise das thermoplastische Klebemittel zum Ausbilden einer Klebeverbindung aufgeschmolzen. In der genannten US-Patentschrift ist weiter eine Vorrichtung zur Verbindung der einzelnen Lagen bzw. Schichten offenbart, wobei auf der Außenseite einer umlaufenden Walze angeordnete Kontakt-Pins in den Lagenverbund eindringen und die gewünschte Klebeverbindung durch Erwärmen des Klebemittels bewirken.

US 4,822,658 offenbart ein Festlegesystem für einen Teppichboden, welcher sich durch obere Schlaufen an einer Oberseite des Teppichbodens und untere Schlaufen an einer Unterseite des Teppichbodens auszeichnet. Über eine Verbindungslage sind die die oberen Schlaufen haltende Oberseite und die die unteren Schlaufen haltende Unterseite fest miteinander verbunden. Mit den unteren Schlaufen kann der Teppichboden an einer Bodenfläche festgelegt werden. Die Verbindungslage kann aus Latex oder Schaum gebildet sein. Der Vorteil dieses Festlegesystems besteht darin, dass auf eine gesonderte Unterlage für den Teppichboden verzichtet werden kann. Die Verbindungslage ist frei von Verstärkungsstreifen, so dass der Teppichboden problemlos durchschnitten, insbesondere auf eine auszulegende Bodenfläche zugeschnitten werden kann.

Bei Festlegesystemen stellt sich grundsätzlich das Problem der Bildung einer festen und sicheren Verbindung zwischen der der Verhakungsseite gegenüberliegenden Festlegeseite der beteiligten Haftverschlußteile und einem zugeordneten weiteren Teil des zu bildenden Verbundes. Die Bildung dieser Verbindung ist in all den Fällen schwierig oder nicht ausreichend sicher herstellbar, wenn die Beschaffenheit (Oberflächenstruktur) des betreffenden Systemteiles nicht geeignet ist, um die üblicherweise selbstklebend ausgebildete Festlegeseite des Haftverschlußteiles anzubringen. Insbesondere tritt dieses Problem zu Tage, wenn es sich bei den betreffenden Systemteilen um Schaumstoffteile, Teile mit textiler Oberfläche oder andere Systemteile mit einer Oberflächenstrukturierung handelt, die für das Ankleben eines Haftverschlußteiles mit selbstklebender Festlegeseite ungeeignet sind.

Nach dem Stand der Technik wird in diesen Fällen so vorgegangen, dass eine Klebeverbindung in der Weise hergestellt wird, dass ein flüssiger oder streichfähiger lösungsmittelhaltiger Klebstoff auf die Festlegeseite des Haftverschlußteiles sowie des beteiligten weiteren Teiles aufgebracht, beispielsweise aufgepinselt wird, wonach, nach einer gewissen Ablüftzeit, das Haftverschlußteil auf die Festlegeseite des betreffenden Teiles aufkaschiert wird. Wegen der Verdampfung des Lösungsmittels ist die Benutzung derartiger Klebstoffe, die beispielsweise Nitrilkautschuk in einem Lösungsmittel enthalten, äußerst problematisch. Da der Einsatz solcher Festlegesysteme häufig innerhalb von zumindest teilweise abgeschlossenen Räumen erfolgt, führt abdampfendes Lösungsmittel zu gesundheitlichen Beeinträchtigungen und Schädigungen des Personals, bis hin zu Bewußtseinstrübungen. Man ist daher in manchen Fällen gezwungen, Schutzmaßnahmen vorzusehen, beispielsweise vorgeschriebene Arbeitspausen, Zwangsbelüftung oder Atemschutzgeräte für das Personal vorzusehen.

Im Hinblick hierauf stellt sich die Erfindung die Aufgabe, ein Festlegesystem zur Verfügung zu stellen, das die vorstehend genannten Nachteile des Standes der Technik vermeidet.

Erfindungsgemäß ist diese Aufgabe durch ein Festlegesystem gelöst, das die Merkmale des Patentanspruches 1 in seiner Gesamtheit aufweist. Gemäß dem Kennzeichen von Patentanspruch 1 ist das Dritteil ein Nutzteil in Form einer Abdeckung, die eine ihrer Festlegeseite gegenüberliegende Nutzfläche aufweist, wobei das Festlegeteil mindestens eine bandartige Bahn mit einem den Träger für die Wirksubstanz bildende Flächengebilde bildet, das auf zumindest einer Seite mit der Wirksubstanz versehen ist.

Eine wesentliche Besonderheit der Erfindung besteht demgemäß darin, dass anstelle einer Verklebung zwischen der Festlegeseite des Haftverschlußteiles und dem daran anzubringenden Systemteil mittels Lösungsmittelklebstoffes ein Festlegeteil als Zwischenelement zum Einsatz gebracht wird, das an seiner Wirkseite mit einer Wirksubstanz versehen ist, die bei Aktivierung eine Festlegeverbindung mit der Festlegeseite des betreffenden Systemteiles eingeht, mit dem das Haftverschlußteil verbunden werden soll, wobei die Wirksubstanz durch Erwärmen aktivierbar ist. Das durch Aktivieren seiner Wirksubstanz mit dem Dritteil verbundene Festlegeteil bildet somit ein Systemelement, durch das die problematische Oberflächenstruktur des Dritteiles so konditioniert wird, dass das in üblicher Weise selbstklebend ausgerüstete Haftverschlußteil durch Verkleben mit der freien Seite des Festlegeteiles angebracht werden kann, wobei die Verbindung wiederum lösungsmittelfrei erfolgt.

Bei einer besonders vorteilhaften Ausführungsform kann das Dritteil eine Boden- oder Wandabdeckung sein. In besonders vorteilhafter Weise kann das Festlegesystem hierbei als Verlegesystem zum Einsatz kommen, wobei als Abdeckung mindestens ein Teppich oder eine Teppichfliese mit einer die Nutzfläche bildenden Teppichseite und einem die Festlegeseite bildenden Teppichrücken vorgesehen ist. Da das Verlegen von Abdeckungen wie Teppichen oder Fliesen üblicher Weise in geschlossenen Räumen erfolgt, stellt die Möglichkeit des lösungsmittelfreien Arbeitens einen besonders wertvollen Vorteil dar. Nach dem Anbringen des Festlegeteiles, beispielsweise an einem Teppichrücken, ist dessen Festlegeseite derart konditioniert, dass am Festlegeteil ein in üblicherweise selbstklebend ausgerüstetes Haftverschlußteil angeklebt werden kann, wobei die Verbindung wiederum lösungsmittelfrei erfolgt. Das so vorbereitete Abdeckteil, wie Teppich oder Teppich- oder Wandfliese, kann sodann in üblicher Weise durch Verhaken mit einem am Untergrund verankerten Haftverschlußteil fixiert werden.

Das erfindungsgemäße Festlegesystem eignet sich nicht nur für Abdeckungen der vorgenannten Art, sondern für Abdeckungen jedweder Art, wie beispielsweise auch Bodenschutzmatten für Land- und Luftfahrzeuge, Badezimmermatten, Kofferraummatten und dergleichen mehr.

Als Festlegeteil kann vorzugsweise ein aus einer Kunststofffolie gebildetes Flächengebilde vorgesehen sein, das auf zumindest einer Seite mit der Wirksubstanz versehen, insbesondere beschichtet ist.

Die Verarbeitung gestaltet sich besonders einfach, wenn die durch Erwärmen aktivierbare Wirksubstanz so gewählt ist, dass eine Erwärmung auf eine Temperatur von weniger als 150°C, vorzugsweise von weniger als 140°C, ausreichend ist, um die Wirksubstanz zu aktivieren. Bei einem derart begrenzten Temperaturbereich ist nicht nur die Gefahr vermieden, dass es zu einer thermischen Degradation von Festlegeteil oder dem Rücken des Dritteiles kommt, sondern das thermische Aufkaschieren des Festlegeteiles kann auch auf besonders einfache Weise durch Aufbügeln erfolgen, was am Verlegeort ohne Schwierigkeiten erfolgen kann. Die betreffenden Dritteile können jedoch auch bereits vorausgehend herstellerseitig mit dem Festlegeteil maschinell versehen werden und somit bereits für das Verlegen präpariert an den Verlegeort verbracht werden.

Als Wirksubstanz hat sich ein Schmelzklebstoff als gut geeignet erwiesen, der aus einem Blend aus zwei thermoplastischen Stoffen besteht, das eine Erweichungstemperatur von nicht mehr als 125°C aufweist.

Hierfür geeignete thermoplastische Stoffe können aus den Gruppen der Copolyamide, Polyethylvinylacetate, Polyvinylacetate, Polyolefine, Polyurethane oder Copolyester ausgewählt sein.

Als Wirksubstanz kann auch ein Schmelzklebstoff auf Kunstkautschukbasis vorgesehen sein, wobei sich allerdings Verarbeitungstemperaturen im Bereich von 170°C ergeben können.

Vorzugsweise ist die Wirksubstanz auf dem als Festlegeteil vorgesehenen Flächengebilde in einer Auftragsmenge von 80 bis 400 g/m², vorzugsweise etwa 200 g/m², aufgetragen.

Die Handhabung gestaltet sich besonders einfach und bequem, wenn das Festlegeteil so bereit gestellt ist, dass es aus zwei Folienbahnen oder -bändern besteht, wobei die mit der Wirksubstanz versehene Seite der einen Folie mit der zweiten Folie überlegt ist, die die Wirksubstanz schützt und für die Freilegung der Wirksubstanz ablösbar ist.

Gegenstand der Erfindung sind auch ein Verfahren zum Verlegen von Abdeckungen unter Benutzung des erfindungsgemäßen Festlegesystems, wobei das Verfahren die im Patentanspruch 13 oder 14 angegebenen Merkmale aufweist, sowie ein Systemteile des erfindungsgemäßen Systemes aufweisendes Kit mit zumindest den im Anspruch 15 angegebenen Bestandteilen.

Nachstehend ist die Erfindung anhand der Zeichnung im Einzelnen erläutert. Es zeigen:
- Fig. 1 eine stark schematisch vereinfachte Prinzipdarstellung zur Erläuterung des erfindungsgemäßen Systems, wobei Komponenten in Abständen voneinander angeordnet und Einzelheiten übertrieben groß und nicht maßstäblich dargestellt sind, um das Verständnis zu erleichtern;
- Fig. 2 einen schematisch vereinfacht und abgebrochen gezeichneten Schnitt der Komponenten des erfindungsgemäßen Festlegesystems in einer Anwendung als Verlegesystem, wobei die Komponenten in Abständen voneinander angeordnet und Einzelheiten in stark übertrieben großem Maßstab dargestellt sind;
- Fig. 3 einen schematisch vereinfacht und abgebrochen gezeichneten Längsschnitt des Festlegeteiles des erfindungsgemäßen Systems, wobei Materialdicken ebenfalls stark vergrößert dargestellt sind;
- Fig. 4 eine stark schematisch vereinfacht und in übertrieben großem Maßstab gezeichnete perspektivische Schrägansicht eines Teilbereiches eines Mikro-Haftverschlußteiles des erfindungsgemäßen Systems und
- Fig. 5 eine vereinfacht gezeichnete perspektivische Schrägansicht eines Warenbeutels mit darin enthaltenen Systemkomponenten.

Die Fig. 1 soll die Erfindung anhand eines Beispieles verdeutlichen, bei dem ein schematisiert angedeutetes Polsterschaumteil 8 (z.B. PU- Schaumstoff) eines Passagiersitzes das Dritteil des Systemes bildet, das als Tragteil für ein Haftverschlußteil 9 dient. Dieses an dem Polsterschaumteil 8 anzubringende Haftverschlußteil 9 weist einen Träger 7 auf, dessen eine Seite als Festlegeseite dient und an dessen anderer Seite \/erhakungselemente 21 (in Fig. 1 nicht sämtliche beziffert) angeordnet sind, die mit Verhakungselementen 22 (ebenfalls nicht sämtliche beziffert) eines weiteren Systemelementes verhakbar sind, beispielsweise mit einem Sitzbezug 10.

Die in üblicher Weise selbstklebend ausgebildete Festlegeseite am Träger 7 des Haftverschlußteiles 9 ist wegen der Oberflächenstruktur des Polsterschaumteiles 8 mit diesem nicht ohne weiteres lösungsmittelfrei zu verkleben. Es ist daher eine Konditionierung an der Festlegeseite 6 des Polsterschaumteiles 8 vorgesehen. Dies erfolgt mittels eines als Zwischenelement vorgesehenen Festlegeteiles 11, das an seiner Wirkseite mit einer aktivierbaren Wirksubstanz 15 versehen ist, die aktivierbar ist und, wenn aktiviert, eine Verbindung mit der Festlegeseite 6 des Polsterschaumteiles 8 eingeht. Die der Wirkseite entgegengesetzte freie Seite 19 des Festlegeteiles 11, an der keine Oberflächenkonturierung vorgesehen ist, ermöglicht das unmittelbare, lösungsmittelfreie Ankleben des Haftverschlußteiles 9. Das Anbringen des Festlegeteiles 11 an dem als Dritteil vorgesehenen Polsterschaumteil 8 durch Aktivieren der Wirksubstanz 15, was thermisch erfolt, worauf später noch eingegangen wird, führt zu einer Konditionierung an der Festlegeseite 6 des Polsterschaumteiles 8, so dass das Haftverschlußteil 9 lösungsmittelfrei angebracht werden kann.

Fig. 2 zeigt in vergrößerter, stark schematisch vereinfachter Darstellung einen Schnitt eines ein Dritteil bildenden Abdeckteiles in Form eines Bodenteppichs, dessen Nutzfläche Florelemente 1 üblicher Art aufweist, die sich von einer Verbindungsschicht 3 nach oben erstrecken. Der der Nutzfläche entgegengesetzte Teppichrücken 5 ist durch ein schlaufenloses Material gebildet. Hierfür kommen Materialien in Frage, die der Teppichstruktur eine gewisse Steifigkeit, Richtungstabilität und Schnittfestigkeit verleihen. Hierbei kann es sich um lose Drehergewebe oder glatte Rechts/Links-Gestricke oder sogenannte non-woven-Materialien handeln. Zwischen dem Teppichrücken 5 und dem Träger 7 eines Haftverschlußteiles 9 befindet sich ein Festlegeteil 11, das in Fig. 2 in einem Abstand vom Teppichrücken 5 und vom Träger 7 des Haftverschlußteiles 9 dargestellt ist, wobei in Fig. 2 das Festlegeteil 11 in seinem Verarbeitungszustand dargestellt ist, wobei eine Schutzfolie 13, siehe Fig. 3, bereits abgelöst worden ist. Wie Fig. 3 zeigt, bildet das Festlegeteil 11 eine bandartige Bahn mit einem den Träger für eine Wirksubstanz 15 bildenden Flächengebilde, bei der es sich beim gezeigten Ausführungsbeispiel um eine wärmebeständige Kunststofffolie 17 aus Polyester handelt. Fig. 3 zeigt die Release- oder Schutzfolie 13 lediglich teilweise abgelöst von der die Wirksubstanz 15 aufweisenden Seite der Folie 17.

Die freie Seite 19 der Folie 17 des Festlegeteiles 11 ist in Fig. 2 in einem Abstand vom Träger 7 des Haftverschlußteiles 9 dargestellt. D. h. Fig. 2 zeigt den Zustand vor Ausbildung eines Verbundes zwischen Haftverschlußteil 9 und Teppichrücken 5. Dieser Verbund wird hergestellt, indem Festlegeteil 11 und Teppichrücken 5 aneinander gedrückt werden, während eine Erwärmung der Wirksubstanz 15 durchgeführt wird, wodurch diese derart aktiviert wird, dass in einem lösungsmittelfreien Fügevorgang eine feste Verbindung zwischen Festlegeteil 11 und Teppichrücken 5 erfolgt. Zu diesem Zweck ist als Wirksubstanz 15 ein sogenannter Schmelzklebstoff vorgesehen, dessen Beschaffenheit so gewählt ist, dass die Aktivierung bereits durch Erhitzen auf einen mäßigen Temperaturbereich erfolgt, bei dem keine thermische Beeinträchtigung der beteiligten Systemkomponenten eintritt. Als geeignete Wirksubstanzen, die eine Verarbeitung in Temperaturbereichen von weniger als 150°C ermöglichen, haben sich Blends aus thermoplastischen Stoffen erwiesen, insbesondere Blends, die Erweichungstemperaturen von nicht mehr als 125°C aufweisen. Solche Blends ermöglichen es, die Aktivierung der Substanz 15 durch Andrücken des Festlegeteiles 11 an den Teppichrücken 5 mit einem erhitzten Werkzeug oder Stempel durchzuführen, dessen Werkzeugtemperatur im Bereich von etwa 150°C liegt. Dies bedeutet, dass die Verbindung zwischen Festlegeteil 11 und Teppichrücken 5 durch Aufbügeln hergestellt werden kann, was ohne Schwierigkeiten am Verlegeort möglich ist.

Thermoplastische Stoffe, die als Bestandteile solche Blends in Frage kommen, sind beispielsweise Copolyamide, Polyethylvinylacetate, Polyvinylacetate, Polyolefine, Polyurethane oder Copolyester.

Als Schmelzklebstoffe können auch solche auf Kunstkautschukbasis benutzt werden, wobei gegebenenfalls mit vergleichsweise etwas höheren Verarbeitungstemperaturen gerechnet werden muß.

Als Auftragsmengen der Schmelzklebstoffe auf die Folie 17 des Festlegeteiles 11 kommen vorzugsweise durch Beschichten aufgebrachte Mengen von 80 bis 400 g/m², vorzugsweise von 200 g/m², in Betracht.

Das so am Teppichrücken 5 festgelegte Festlegeteil 11 ermöglicht an seiner freien Seite 19 das Ankleben eines in üblicher Weise an der Rückseite seines Trägers 7 selbstklebend ausgerüsteten Haftverschlußteiles 9. Dieses weist bei der Darstellung von Fig. 2 für die Bindung mit dem am Untergrund, beispielsweise Boden, verankerten weiteren Haftverschlußteil Haftelemente in Form von Schlingen 21 auf. Für die Bildung des Haftverschlusses mit einem solchen Haftverschlußteil 9 kommen als untergrundseitiges oder bodenseitiges Haftverschlußteil mehrere Arten an Haftverschlußteilen in Frage, beispielsweise Mikro-Haftverschlußteile, von denen in Fig. 4 eine beispielhafte Ausführungsform dargestellt und mit 23 bezeichnet ist. Mikro-Haftverschlußteile, wie sie beispielsweise mittels des in DE 198 28 856 C1 beschriebenen Verfahrens hergestellt werden können, weisen einen folienartigen Träger 25 auf, der beispielsweise aus Polyolefinen oder aus Blends von Polyamiden geformt ist und aus dessen Oberseite Stengel 27 vorspringen, die in Fig. 4 nicht sämtlich beziffert sind. Die verdickten Enden der Stengel 27 bilden pilz- oder tellerförmige Köpfe 29, die in der Fig. nicht sämtlich beziffert sind und die beim Verlegevorgang mit den Schlingen 21 am Haftverschlußteil 9 die lösbare Verhakung bilden. Die Packungsdichte, in der die Stengel 27 am Träger 25 vorgesehen sind, richtet sich nach dem mechanischen Aufbau und der Feinheit der Struktur der am Haftverschlußteil 9 vorgesehenen Haftelemente. Es versteht sich, dass anstelle der hier gezeigten Schlingen 21 andersartige Strukturen vorgesehen sein können, beispielsweise ähnliche pilz- oder tellerartige Köpfe an Stengeln, wie sie bei dem untergrundseitigen Haftverschlußteil 23 vorgesehen sind. Je nach Feinheit der Strukturen kann die Packungsdichte hierbei mehrere 100 Haftelemente/cm² betragen, wobei die Stärke des Trägers 25 etwa im Bereich von 0,5 mm liegen kann. Andere Packungsdichten und/oder Stärken des Trägers 25 können selbstverständlich je nach besonderen Gegebenheiten in Frage kommen.

Die gewählte unterschiedliche Gestaltung der Haftelemente am untergrundseitigen Haftverschlußteil 23 und am anderen Haftverschlußteil 9 ermöglicht es, die Haftwirkung nach Wunsch so einzustellen, dass, wenn eine Neuverlegung der Abdeckteile vorgenommen werden soll, ein Abheben möglich ist, ohne dass das untergrundseitige Haftverschlußteil 23 mit abgehoben wird, was eine Neuverlegung auf verbliebenem Haftverschlußteil 23 ermöglicht.

Wenn eine besonders hohe Haftwirkung gewünscht ist, wenn beispielsweise eine Neuverlegung nicht in Frage kommt, können an der Oberseite der Köpfe 29 Klebstofftropfen 31 (in Fig. 4 ebenfalls nicht sämtliche beziffert) aufgetragen sein, beispielsweise durch Aufstreichen oder Aufrakeln, um nach erfolgtem Verhakungseingriff mit dem Haftverschlußteil 9 eine zusätzliche Bindung zu bewirken. Als Klebstoffe kommen beispielsweise Haftkleber auf Acrylatbasis in Frage.

Anstelle der gezeigten Strukturen der Haftelemente an den Haftverschlußteilen 9 und 23 können auch Strukturen vorgesehen sein, wie sie in DE 103 25 372 C1 offenbart sind, d. h. Haftelemente, die aus Einzelfasern gebildet sind, die sich vom freien Ende von Stengeln, an denen keine Verhakungsköpfe gebildet sind, erstrecken. Wie in dem genannten Dokument beschrieben, können hierbei mehrere 1000 Stengel/cm² Trägerfläche vorgesehen sein, wobei pro Stengel vorzugsweise etwa 500 Einzelfasern vorgesehen sind. Als Kunststoffmaterial aus dem die einzelnen Stengel und deren Einzelfasern gebildet sind, kommen insbesondere Kunststoffe mit langen Molekülketten und einem guten Orientierungsverhalten in Frage.

Die Fig. 5 zeigt in schematisch vereinfachter Form ein verkaufsfertiges Kit, das die Hauptbestandteile des erfindungsgemäßen Systems in einem Warenbeutel 33 enthält. Dieser ist in der Art eines üblichen Kunststoffbeutels mit leicht öffenbarer Verschlußleiste 35 ausgebildet. Im Beutel 33 befindet sich, zu einem Wickel 37 aufgerollt, das untergrundseitige Haftverschlußteil 23, zu einem zweiten Wickel 39 aufgerollt, das dem Abdeckteil zugeordnete Haftverschlußteil 9 und, zu einem dritten Wickel 41 aufgerollt, eine entsprechende Länge des Festlegeteiles 11 in seinem Ausgangszustand, bei dem die die Wirksubstanz 15 tragende Folie 17 mit ablösbarer Schutzfolie 13 überlegt ist.

Das aufgezeigte Festlegesystem läßt sich auch in der Art eines flammhemmenden Verschlusses ausbilden, wobei das gesamte Haftverschlußteil 9 oder Bestandteile desselben aus Materialien besteht, die schwer entflammbar sind, wobei die dahingehenden schwer entflammbaren Materialien auch in der Art eines aktiven Löschmediums ausgebildet sein können oder dahingehende aktive Löschsubstanzen beinhalten, die auf das jeweilige Haftverschlußteil 9 auch in der Art einer Beschichtung aufgetragen werden können. Als besonders vorteilhaft hat sich dabei erwiesen, solche Materialien aus den folgenden Stoffgruppen auszuwählen:
- Ammonium Phosphat (AP),
- Ammonium Polyphosphate (APP),
- Aluminium Trihydroxid (ATH),
- Magnesium Hydroxid (MDH),
- Resorcinol bis-Diphenylphosphat (PDP),
- Roter Phosphor (RP),
- Tri-n-butyl Phosphat (TBP),
- Tricresyl Phosphat (TCP),
- Triphenyl Phosphat (TPP),
- Melamin.

Auch können in das Trägerband des Haftverschlußteils 9 Nano-Partikel eingearbeitet sein, wie Silicate oder Graphit, die gleichfalls flammhemmend wirken. Auch wäre das Einbringen von eingeschlossenem Stickstoffgas in der Art von Nano-Partikeln in das Haftverschlußteil 9 möglich, um dergestalt ein aktives Löschmedium über ein Inertgas zu erhalten.

## Patentansprüche

1. Festlegesystem, bestehend aus zumindest einem Haftverschlußteil (9), das sich mit seiner Festlegeseite (7) an der freien Seite (19) eines Festlegeteiles (11) festlegen läßt, dessen andere Wirkseite mit einer aktivierbaren Wirksubstanz (15) zumindest teilweise versehen ist, die aktiviert eine Festlegeverbindung mit der Festlegeseite (5; 6) eines Dritteiles (1, 3; 5) eingeht, wobei die Wirksubstanz (15) durch Erwärmen aktivierbar ist, **dadurch gekennzeichnet, dass** das Dritteil ein Nutzteil in Form einer Abdeckung (1, 3, 5) ist, die eine ihrer Festlegeseite (5) gegenüberliegende Nutzfläche (1, 3) aufweist, und dass das Festlegeteil (11) mindestens eine bandartige Bahn mit einem den Träger für die Wirksubstanz (15) bildenden Flächengebilde bildet, das auf zumindest einer Seite mit der Wirksubstanz (15) versehen ist.

2. Festlegesystem nach Anspruch 1, **dadurch gekennzeichnet, dass** das Dritteil eine Boden- oder Wandabdeckung ist.

3. Festlegesystem nach Anspruch 1 oder 2, **dadurch gekennzeichnet, dass** als Abdeckung mindestens ein Teppich (1, 3, 5) oder eine Teppichfliese mit einer die Nutzfläche bildenden Teppichseite (1) und einem die Festlegeseite (5) bildenden Teppichrücken vorgesehen ist.

4. Festlegesystem nach einem der vorhergehenden Ansprüche, **dadurch gekennzeichnet, dass** das Flächengebilde aus einer Kunststofffolie (17) gebildet ist.

5. Festlegesystem nach einem der vorhergehenden Ansprüche, **dadurch gekennzeichnet, dass** das Flächengebilde auf zumindest einer Seite mit der Wirksubstanz (15) beschichtet ist.

6. Festlegesystem nach einem der vorhergehenden Ansprüche, **dadurch gekennzeichnet, dass** eine durch Erwärmen auf eine Temperatur von weniger als 150°C, vorzugsweise von weniger als 140°C, aktivierbare Wirksubstanz (15) vorgesehen ist.

7. Festlegesystem nach Anspruch 6, **dadurch gekennzeichnet, dass** die Wirksubstanz (15) aus einem Blend aus zwei thermoplastischen Stoffen besteht, das eine Erweichungstemperatur von nicht mehr als 125°C aufweist.

8. Festlegesystem nach Anspruch 7, **dadurch gekennzeichnet, dass** die thermoplastischen Stoffe aus den Gruppen der Copolyamide, Polyethylvinylacetate, Polyvinylacetate, Polyolefine, Polyurethane oder Copolyester gewählt sind.

9. Festlegesystem nach Anspruch 6, **dadurch gekennzeichnet, dass** als Wirksubstanz (15) ein Schmelzklebstoff auf Kunstkautschukbasis vorgesehen ist.

10. Festlegesystem nach einem der vorhergehenden Ansprüche, **dadurch gekennzeichnet, dass** die Wirksubstanz (15) in einer Auftragsmenge von 80 bis 400 g/m², vorzugsweise etwa 200 g/m², auf dem Flächengebilde (17) aufgetragen ist.

11. Festlegesystem nach einem der vorhergehenden Ansprüche, **dadurch gekennzeichnet, dass** das mit der Wirksubstanz (15) versehene bzw. beschichtete Flächengebilde (17) in dem die Wirksubstanz (15) aktivierenden Temperaturbereich thermisch stabil ist.

12. Festlegesystem nach einem der vorhergehenden Ansprüche, **dadurch gekennzeichnet, dass** die mit der Wirksubstanz (15) versehene Seite des Festlegeteiles (11) mit einer die Wirksubstanz (15) schützenden Folie (13) überlegt ist, die für die Freilegung der Wirksubstanz (15) ablösbar ist.

13. Verfahren zum Verlegen von Abdeckungen unter Benutzung des Festlegesystems nach einem der vorhergehenden Ansprüche, mit den folgenden Schritten:
- Verankern mindestens eines Haftverschlußteiles einer Art (23) an einem Untergrund, insbesondere dem Boden, in der Weise, dass sich die Haftelemente an der Oberseite befinden,
- Andrücken des Festlegeteiles (11) mit der die freigelegte Wirksubstanz (15) aufweisenden Seite an die Festlegeseite (5) der Abdekkung (1, 3, 5) und Erwärmen, um durch die aktivierte Wirksubstanz (15) eine Verbindung des Festlegeteiles (11) mit der Festlegeseite (5) der Abdeckung (1, 3, 5) zu bilden,
- Festlegen einer weiteren Art an Haftverschlußteil (9) an der freien Seite (19) des Festlegeteiles (11) derart, dass die Haftelemente (21) frei liegen, und
- Verbinden der Haftelemente beider Arten von Haftverschlußteilen (23, 9) zur Festlegung der jeweiligen Abdeckung (1, 3, 5) am Untergrund, insbesondere dem Boden.

14. Verfahren nach Anspruch 13, **dadurch gekennzeichnet, dass** das Aktivieren der Wirksubstanz (15) und das Andrücken des Festlegeteiles (11) an die Festlegeseite (5) der Abdeckung (1, 3, 5) durch ein bewegbares, erhitztes Andrückteil erfolgt, insbesondere in der Weise, dass das Festlegeteil (11) auf die Festlegeseite (5) der Abdeckung (1, 3, 5) aufgebügelt wird.

15. Systemteile des Festlegesystems nach einem der Ansprüche 1 bis 12 aufweisendes Kit mit zumindest den folgenden Bestandteilen:
einen geschlossenen, für die Ingebrauchnahme öffenbaren Warenbeutel (33),
- einen ersten im Beutel (33) befindlichen Wickel (41), in dem eine Bahn des Festlegeteiles (11) mit auf einer Seite aufgebrachter Wirksubstanz (15) und mit einer darüberliegenden, ablösbaren Schutzfolie (13) aufgewickelt ist,
- einen im Beutel (33) befindlichen zweiten Wickel (39), in dem eine Bahn eines Haftverschlußteiles (9) einer ersten Art aufgerollt ist, sowie
- einen im Beutel (33) befindlichen dritter Wickel (37), in dem eine Bahn eines Haftverschlußteiles (23) einer zweiten Art aufgerollt ist.

## Claims

1. A fixing system, consisting of at least one adhesive closure part (9) which can be fixed with its fixing side (7) to the free side (19) of a fixing part (11), the other active side of which is at least partially provided with an activatable active substance (15) which, when activated, establishes a fixing connection to the fixing side (5; 6) of a third part (1, 3; 5), the active substance (15) being activatable by heating, **characterised in that** the third part is a useful part in the form of a covering (1, 3, 5) which has a useful surface (1, 3) opposite its fixing side (5), and that the fixing part (11) forms at least one strip-type web with a surface structure forming the carrier for the active substance (15) and which is provided on at least one side with the active substance (15).

2. The fixing system according to Claim 1, **characterised in that** the third part is a floor or wall covering.

3. The fixing system according to Claim 1 or 2, **characterised in that** as a covering, at least one carpet (1, 3, 5) or carpet tile with a carpet side (1) forming the useful surface and a carpet back forming the fixing side (5) is provided.

4. The fixing system according to any of the preceding claims, **characterised in that** the surface structure is formed from a plastic film (17).

5. The fixing system according to any of the preceding claims, **characterised in that** the surface structure is coated on at least one side with the active substance (15).

6. The fixing system according to any of the preceding claims, **characterised in that** an active substance (15) activatable by heating to a temperature of less than 150°, preferably less than 140°C, is provided.

7. The fixing system according to Claim 6, **characterised in that** the active substance (15) consists of a blend of two thermoplastic materials which has a softening temperature of no more than 125°C.

8. The fixing system according to Claim 7, **characterised in that** the thermoplastic materials are chosen from the groups of the copolyamides, polyethyl vinyl acetates, polyvinyl acetates, polyolefins, polurethanes or copolyesters.

9. The fixing system according to Claim 6, **characterised in that** a hot-melt adhesive based on synthetic rubber is provided as an active substance (15).

10. The fixing system according to any of the preceding claims, **characterised in that** the active substance (15) is applied to the surface structure (17) in an application amount of 80 to 400 g/m², preferably approximately 200 g/m².

11. The fixing system according to any of the preceding claims, **characterised in that** the surface structure (17) provided or coated with the active substance (15) is thermally stable in the temperature range activating the active substance (15).

12. The fixing system according to any of the preceding claims, **characterised in that** the side of the fixing part (11) provided with the active substance (15) is covered with a film (13) protecting the active substance (15) which can be detached in order to expose the active substance (15).

13. A method for installing coverings using the fixing system according to any of the preceding claims comprising the following steps:
- anchoring at least one adhesive closure part of a type (23) on a base, in particular the floor, in such a way that the adhesive elements are located on the upper side,
- pressing the fixing part (11) with the side having the exposed active substance (15) onto the fixing side (5) of the covering (1, 3, 5) and heating in order to form, by means of the activated active substance (15), a connection of the fixing part (11) to the fixing side (5) of the covering (1, 3, 5),
- fixing a further type of adhesive closure part (9) on the free side (19) of the fixing part (11) such that the adhesive elements (21) are exposed, and
- connecting the adhesive elements of both types of adhesive closure parts (23, 9) in order to fix the respective covering (1, 3, 5) on the base, in particular the floor.

14. The method according to Claim 13, **characterised in that** the activation of the active substance (15) and the pressing of the fixing part (11) onto the fixing side (5) of the covering (1, 3, 5) is implemented by means of a moveable, heated pressing part, in particular in such a way that the fixing part (11) is pressed onto the fixing side (5) of the covering (1, 3, 5).

15. A kit comprising system parts of the fixing system according to any of Claims 1 to 12, having at least the following components:
- a closed bag (33) that can be opened in order to put to use,
- a first spool (41) located in the bag (33) in which a web of the fixing part (11) with active substance (15) applied to one side and with a detachable protective film (13) lying over the latter is rolled up,
- a second spool (39) located in the bag (33) in which a web of an adhesive closure part (9) of a first type is rolled up, and
- a third spool (37) located in the bag (33) in which a web of an adhesive closure part (23) of a second type is rolled up .

## Revendications

1. Système de fixation constitué d'au moins une partie (9) de fermeture auto-agrippante, qui peut se fixer par sa face (7) de fixation sur la face (19) libre d'une partie (11) de fixation, dont l'autre face active est pourvue, au moins en partie, d'une substance (15) active activable, qui activée entre en liaison de fixation avec la face (5,6) de fixation d'une partie (1, 3, 5) tierce, la substance (15) active pouvant être activée par chauffage, **caractérisé en ce que** la partie tierce est une partie utile sous la forme d'un recouvrement (1, 3, 5), qui a une surface (1, 3) utile opposée à sa face (5) de fixation, et **en ce que** la partie (11) de fixation forme au moins une bande de type ruban à une étoffe, qui forme le support pour la substance (15) active et qui est pourvue d'une substance (15) active au moins sur une face.

2. Système de fixation suivant la revendication 1, **caractérisé en ce que** la partie tierce est un recouvrement de fond ou de paroi.

3. Système de fixation suivant la revendication 1 ou 2, **caractérisé en ce qu'**il est prévu comme recouvrement au moins un tapis (1, 3, 5) ou un carreau de tapis ayant une face (1) de tapis formant la surface utile et un dos de tapis formant la face (5) de fixation.

4. Système de fixation suivant l'une des revendications précédentes, **caractérisé en ce que** l'étoffe est en une feuille (17) en matière plastique.

5. Système de fixation suivant l'une des revendications précédentes, **caractérisé en ce que** l'étoffe est revêtue, au moins sur une face, de la substance (15) active.

6. Système de fixation suivant l'une des revendications précédentes, **caractérisé en ce qu'**il est prévu une substance (15) active pouvant être activée par chauffage à une température de moins de 150°C, de préférence de moins de 140°C.

7. Système de fixation suivant la revendication 6, **caractérisé en ce que** la substance (15) active est constituée d'un mélange de deux matières thermoplastiques, qui a une température de ramollissement qui n'est pas supérieure à 125°C.

8. Système de fixation suivant la revendication 7, **caractérisé en ce que** les matières thermoplastiques sont choisies dans les groupes des copolyamides, des poly(acétate de vinyle-éthyle), des poly(acétate de vinyle), des polyoléfines, des polyuréthanes ou des copolyesters.

9. Système de fixation suivant la revendication 6, **caractérisé en ce qu'**il est prévu comme substance (15) active une colle fusible à base de caoutchouc synthétique.

10. Système de fixation suivant l'une des revendications précédentes, **caractérisé en ce que** la substance (15) active est déposée en une quantité de 80 à 400 g/m², de préférence d'environ 200 g/m², sur l'étoffe (17).

11. Système de fixation suivant l'une des revendications précédentes, **caractérisé en ce que** l'étoffe (17) munie ou revêtue de la substance (15) active est stable thermiquement dans la plage de température d'activation de la substance (15) active.

12. Système de fixation suivant l'une des revendications précédentes, **caractérisé en ce que** la face de la partie (11) de fixation, qui est munie de la substance (15) active, est recouverte d'une feuille (13) de protection, qui protège la substance (15) active et qui peut être détachée pour la mise à nu de la substance (15) active.

13. procédé de pose de recouvrement en utilisant le système de fixation suivant l'une des revendications précédentes, comprenant les stades suivantes :
- ancrage d'au moins une partie de fermeture auto-agrippante d'un type (23) sur une base, notamment sur le fond, de manière à ce que les éléments de la fermeture auto-agrippante se trouvent sur la face supérieure,
- poussée de la partie (11) de fixation, par la face ayant la substance (15) active mise à nu, sur la face (5) de fixation du recouvrement (1, 3, 5), et chauffage pour former, par la substance (15) active activée, une liaison de la partie (11) de fixation à la face (5) de fixation du recouvrement (1, 3, 5),
- fixation d'un autre type de partie (9) de fermeture auto-agrippante sur la face (19) libre de la partie (11) de fixation, de manière à ce que les éléments (21) de fermeture auto-agrippante soient libres, et
- liaison des éléments de fermeture auto-agrippante des deux types de parties (23, 9) de fermeture auto-agrippante pour la fixation du recouvrement (1, 3, 5) respectif à la base, notamment au fond.

14. procédé suivant la revendication 13, **caractérisé en ce** l'activation de la substance (15) active et la poussée de la partie (11) de fixation sur la face (5) de fixation du recouvrement (1, 3, 5) s'effectuent par une partie de poussée mobile et chauffée, notamment par le fait que la partie (11) de fixation est appliquée par repassage sur la face (5) de fixation du recouvrement (1, 3, 5).

15. Trousse ayant des parties du système de fixation suivant l'une des revendications 1 à 12 et ayant au moins les éléments constitutifs suivants :
- un sac (33) à marchandise fermé et pouvant être ouvert pour la mise en utilisation,
- un premier enroulement (41), qui se trouve dans le sac (33) et dans lequel est enroulée une bande de la partie (11) de fixation ayant de la substance (15) active déposée sur une face et ayant une feuille (13) de protection au-dessus, qui peut être détachée,
- un deuxième enroulement (39), qui se trouve dans le sac (33) et dans lequel est enroulée une bande d'une partie (9) de fermeture auto-agrippante d'un premier type, ainsi que
- un troisième enroulement (37), qui se trouve dans le sac (33) et dans lequel est enroulée une bande d'une partie (23) de fermeture auto-agrippante d'un deuxième type.
